# FASCICULE DE BREVET EUROPEEN

(11) **EP 0 046 314 B1**
(45) Date de publication et mention de la délivrance du brevet: **08.05.1985**
(21) Numéro de dépôt: 81200828.2
(22) Date de dépôt: 20.07.1981
(51) Int. Cl.: A47L 15/42

(54) **Dispositif pour monter des panneaux de finition sur la porte d'une machine à laver la vaiselle**
Vorrichtung zum Anbringen von Dekorplatten an der Türe einer Geschirrspülmaschine
Device for mounting decorative panels on a dish-washer door

(30) Priorité: 12.08.1980 IT 6828180
(43) Date de publication de la demande: 24.02.1982
(73) Titulaire: SMEG ELETTRODOMESTICI S.p.A., I-42016 Guastalla (Reggio Emilia) (IT)
(72) Inventeur: Bertazzoni, Napoleone, I-37060 Bonferraro Verona (IT)
(74) Mandataire: Patrito, Pier Franco, Dr. Ing.

## Description

La présente invention se réfère à un dispositif pour monter des panneaux de finition sur la porte d'une machine à laver la vaisselle.

Dans les derniers temps est survenue l'habitude d'incorporer les machines à laver la vaisselle dans des ensembles de meubles pour la cuisine; cela a posé le problème de l'unification esthétique entre les machines et les autres meubles, de sorte qu'aujord'hui on demande souvent que la porte de la machine soit prédisposée pour recevoir, de la part d'un fabricant de meubles, l'application de panneaux de finition qui suivent le plus possible la ligne des meubles adjacents: En plus de la possibilité de monter des panneaux de couleur, dessin et aspect différents, cela implique aussi que la porte de la machine peut recevoir un petit panneau supérieur, correspondant à la zone où sont disposés les organes de commande, auquel on doit donner une hauteur (non unifiée) correspondante à celle des tiroirs des meubles adjacents, et un panneau plus étendu qui couvre la plus grande partie de la porte, et qui doit commencer supérieurement immédiatement au dessous du panneau supérieur et se prolonger vers le bas jusqu'à la hauteur, per rapport au parquet, à laquelle se terminent les portes ou les panneaux des meubles proches; même cette hauteur n'est pas unifiée. Le problème exposé n'est résolu que partiellement dans les cas où la porte présente un cadre dans lequel on introduit un mince panneau; la présence visible du cadre rend inacceptable la solution dans les ameublements de plus grande valeur. Avec l'exigence, pour les ameublements de plus grande valeur, de pouvoir monter des panneaux épais et sans cadre, se pose aussi le problème de permettre au panneau de plus grande extension une certaine mobilité par rapport à la porte, puisque il resulte impossible de faire tourner le panneau autour du même axe des charnières de la porte.

Selon les systèmes plus répandus (par exemple DE-U-7915134 (DE₋B-2921188), le panneau qui couvre la porte est monté par charnières inférieures, indépendamment de la-porte, sur la structure de la machine, et il est pourvu d'un système de leviers qui, a l'ouverture de la porte, éloignent d'elle le panneau en lui permettant ensuite de glisser devant le petit panneau supérieur pendant le progrès de l'ouverture. Avec ce système, le petit panneau supérieur peut certes être approprié à la hauteur des tiroirs, et le panneau plus grand peut être approprié à la ligne des meubles, mais au prix de très graves complications constructives; en outre, le fait que le panneau plus grand doit glisser devant le petit panneau supérieur pendant l'ouverture de la porte pose de limites à la possibilité d'installer sur le petit panneau supérieur une poignée pour commander l'ouverture de la porte.

Selon un autre système connu (DE-U-80 02 426), le panneau de finition est pivoté supérieurement à la porte de la machine, et il est relié inférieurement à la structure fixe de la machine par des leviers qui, lors de l'ouverture de la porte, obligent le panneau de finition à s'éloigner d'elle en glissant au-dessous des parties fixes auxquelles la porte est pivotée. Par rapport aux systèmes décrits avant, on obtient l'avantage que l'on peut installer sur le petit panneau supérieur une poignée ou autre partie saillante, mais la complication constructive est toujours considérable, et particulièrement le montage du dispositif est onéreux parce que le panneau de finition doit être relié d'un côté à la porte et d'autre côté à la structure de la machine, par des moyens indépendants entre eux. De plus, une latte de protection doit être installée sur la porte, latéralement au panneau de finition, pour remplir l'espace libre qui se forme entre le panneau de finition et la porte lors de l'ouverture de cette dernière, espace dans lequel on pourrait introduir par inadvertance les doigts qui seraient ensuite écrasés lors que, pendant la fermeture de la porte, le panneau de finition est obligé par les leviers inférieurs à revenir au contact avec la porte. Ladite latte est un élément constructif additionnel et, en outre, il endommage l'esthétique de la construction.

Le but de la présente invention est de réaliser un .dispositif pour appliquer des panneaux de finition à la porte d'une machine à laver la vaisselle qui permette, avec un minimum de difficulté constructive, d'adapter complètement, aussi bien en ce qui concerne les dimensions que la ligne, les panneaux de finition de la machine aux caractéristiques des meubles adjacents, et qui permette en outre l'installation de la poignée de manoeuvre dans une position aisée sur le petit panneau supérieur de la porte.

Selon la présente invention, un dispositif pour monter des panneaux de finition sur la porte d'une machine à laver la vaisselle, comprenal des moyens à charnières, chacun avec deux plaques, dont une plaque intérieure peut être fixée à la porte de la machine ou intégrale avec elle et dont l'autre plaque extérieure est destinée à être fixée à un panneau de finition, lesdites deux plaques étant reliées entre elles au moyen d'un axe de charnière placé à leur partie supérieure et par des moyens de limitation de l'angle d'ouverture réciproque, tels qu'ils n'empêchent pas le déplacement angulaire des plaques l'une par rapport à l'autre dans les limites établies par les moyens de limitation et est caractérisé en ce que lesdits moyens de limitation consistent en une tige reliée à la plaque extérieure qui passe à travers la plaque intérieure et se termine par une tête de limitation de la course, et en ce qu'un ressort de compressioner de rappel vers la position de fermeture des moyens à charnières, est intercalé entre ladite têtre de limitation la plaque intérieure.

Grâce a ces caractéristiques, le panneau plus grand monté sur la porte de la machine peut être limité supérieurement et inférieurement aux correspondantes hauteurs des portes des meubles adjacents, et son extrémité supérieure ne se déplace pas par rapport à la porte, ainsi permettant la libre application d'une poignée de manoeuvre, tandis que l'extrémité inférieure s'écarte légèrement de la porte pendant l'ouverture et se place librement dans la cavité du socle de la machine, dont la hauteur n'a pas besoin d'être mise en accord avec la hauteur de la cavité du socle des autres meubles adjacents. Le panneau étant relié seulement à la porte prés de son extrémité supérieure, il ne demande que des opérations de montage très simples. Tout le dispositif est simple et économique et il forme une unité constructive compact. Aucune latte latérale n'est nécessaire. On réalise ainsi un fonctionnement sûr et correct avec une remarquable simplicité constructive.

Ledit resort, qui produit seulement la fermeture des moyens à charnières, et non pas du panneau, peut avoir une force de rappel et une course minimale, et son prix de revient n'est pas comparable à celui des ressorts de rappel du panneau. Il assure une adhérence du panneau à la porte sans possibilité de battements ou vibrations, en position de fermeture.

La plaque extérieure des moyens à charnières peut présenter, du côté destiné à recevoir le panneau de finition, des moyens de connexion bloquable pour une plaquette de connexion appliquable sur le côté intérieur de panneau de finition.

Ainsi le montage du panneau peut être effectué d'une manière facile et pratique, sans moyens de connexion visibles de l'extérieur.

Pour le maximum d'efficacité et de simplicité constructive, chaque plaquette de connexion peut présenter un crochet qui peut être inséré dans une ouverture de la plaque extérieure des moyens à charnières, et un boulon inférieur bloquable, qui agit du côté intérieur du panneau de finition dans un trou à boutonnière de ladite plaque extérieure.

Les susdits et d'autres avantages et caractéristiques de l'objet de l'invention résulteront de la suivante description d'un mode de réalisation, qui en est un exemple non limitatif, schématiquement représenté dans les dessins annexés, dans lesquels:
la figure 1 est une vue en élévation partielle et partiellement sectionée d'une machine à laver la vaisselle pourvue d'un panneau de finition monté selon l'invention sur la porte, avec la porte fermée;
la figure 2 est une vue partielle similaire à celle de la figure 1 mais avec la porte ouverte;
la figure 3 est une vue en perspective partielle, explodée, qui illustre la partie frontale d'une machine à laver la vaisselle avec le panneau supérieur monté et le panneau plus grand détaché, montrant en outre un des dispositifs pour le montage de ce panneau décomposé dans ses parties.

La machine à laver la vaisselle illustrée comprend un corps 1 qui s'appuie sur le sol P au moyen de ses pieds 2 et qui présente inférieurement une partie 3 reculée formant un socle rentrant. Sur le corps 1 sont montés des gonds 4 qui par des axes 5 portent des supports mobiles 6 auxquels est fixée une porte 8 qui peut être ouverte en la renversant vers le bas (flèche A) et fermée en la soulevent de nouveau (fléche C). La porte 8 porte sur le côté intérieur une contre-porte 9, généralement pourvue de moyens pour la distribution de détergents et brillantant. La manoeuvre de la porte 8 est facilitée par un équilibrage partiel de son poids effectué par des ressorts de traction 10 accrochés d'un côté au corps 1 et de l'autre côté à des appendices d'accrochage 7 présentées par les supports mobiles 6 de la porte 8. Les parties décrites jusqu'ici sont en soi bien connues et habituelles dans ces constructions.

Dans les cas où la machife doit être insérée dans un ensemble de meubles pour cuisine, on la munit d'un plan supérieur 0 dont l'application ne présente pas de problèmes pour sa correspondance avec les plans des meubles adjacents, puisque leur hauteur est unifiée; en outre, il faut faire de manière qu'un petit panneau supérieur 11 de la porte 8 prolonge la ligne des tiroirs des meubles, et qu'un plus grand panneau 12 prolonge la ligne des portes des mêmes meubles. Cela présente des problèmes car les tiroirs des meubles peuvent présenter une hauteur variable, d'un minimum M (habituellement de 120 mm) à un maximum N (habituellement de 170 mm), et parce que les portes des meubles peuvent terminer à une hauteur du sol P, elle aussi variable d'un minimum H (habituellement de 100 mm) à un maximum K (habituellement de 170 mm). Ces problèmes ont porté à des solutions connues mais insuffisantes et complexes, que l'ont a mentionné dans l'introduction.

Selon l'application de l'idée de l'invention, le panneau plus grand 12 de finition de la porte 8 est relié à cette dernière par des axes d'articulation 13 placés dans la partie supérieure et dans une position choisie un peu au dessous du niveau établi par la hauteur maximum possible N des tiroirs des meubles. Le panneau 12 (qui, évidemment, est réalisé chaque fois en forme, matériel, couleur et fini correspondants à ceux des meubles) s'étend au dessus de l'axe d'articulation 13 jusqu'au même niveau des portes des meubles; en outre, il s'étend vers le bas jusqu'à la même hauteur du sol (comprise entre H et K) des portes des meubles, et il couvre partiellement le socle 3 rentrant du corps 1 qui n'a donc pas besoin d'être adapté en hauteur à son tour, car il suffit que sa hauteur ne soit pas inférieure à la hauteur maximum K qui peut être nécessaire. A la même hauteur se termine un listeau antérieur l'présenté par le corps 1 sous la porte 8.

Dans la forme illustrée on a prévu deux axes d'articulation 13 placés près des extrémités latérales de la porte 8. Chaque axe 13 relie entre elles une plaque intérieure 14, qui peut être fixée à la porte 8 (préférablement en correspondance d'une retraite qu'elle forme en 8') au moyen de vis 15, et d'une plaque extérieure 16 qui forme ainsi avec la plaque 14 une charnière. En outre, la plaque extérieure 16 porte une tige 17 qui s'étend à travers une ouverture 14' de la plaque 14 et reçoit une tête 18 d'un diamètre plus grande que celui de l'ouverture 14', de sorte que ces pièces limitent l'angle d'ouverture de la charnière 14-16. Un ressort de compression 19, introduit entre la plaque intérieure 14 et la tête 18 de la tige 17, tend en outre à maintenir fermée la charnière 14-16.

Une plaquette de connexion 20 est destinée à être fixée au moyen de vis 24 sur le côté intérieur du panneau 12. La plaquette 20 présente supérieurement un crochet 21 apte à pénétrer dans une fenêtre 16' de la plaque extérieure 16 de la charnière, et elle présente en outre inférieurement un trou fileté 22 dans lequel peut être vissée une vis à tête hexagonale 23 apte à pénétrer dans un trou à boutonnière 16" de la plaque extérieure 16. Cette disposition permet le montage invisible du panneau 12 sur la porte 8.

Comme on peut comprendre, le panneau 12 peut être accroché aux charnières 14-16 en engageant les crochets 21 des plaquettes 20 dans les fenêtres 16' des plaques 16 des charnières déjà montées sur la porte 8, et en engageant dans les trous à boutonnière 16" les têtes des vis 23 partiellement vissées dans les trous filetés 22 des plaquettes 20. L'accrochage est cependant faible, mais en écartant le panneau 12 de la porte 8 part autant que les moyens de limitation 17-18 de l'angle d'ouverture des moyens à charnières 13-16 le consentent, il est possible d'atteindre, avec une clé, les têtes hexagonales des vis 23 et de les serrer, en blocant ainsi le montage du panneau 12 sur la porte 8. Puis, à porte fermée, les ressorts 19 et l'action de la gravité assurent une adhérence correcte et permanente du panneau 12 à la porte 8; des tampons 25 en matériel souple évitent tout bruit du contact entre lesdites pièces pendant le fonctionnement de la machine.

Quand on ouvre la porte 8, l'action de la gravité et le contact de la partie inférieure du panneau 12 avec le listeau l'obligent le panneau 12 à s'écarter de la porte 8 par autant que le permette les moyens de limitation 17-18, en chargeant ainsi les ressorts 19 et en permettant la libre ouverture de la porte, tandis que la partie inférieure du panneau 12 est reçue dans la partie rentrante inférieure 3 du corps 1, comme l'on observe particulièrement dans la figure 2. Quand on ferme de nouveau la porte, la configuration selon la figure 1, se rétablit.

Puisque le poids du panneau 12 est supporté par la porte 8, les ressorts 10 doivent aussi compenser partiellement son poids, qui du reste est variable selon le choix du fabricant de meubles. Il est donc opportun que le corps 1 présente une pluralité de moyens d'accrochage 26, l'un desquels sera opportunément choisi pour y accrocher le ressort 10 afin de réaliser une tension appropriée au poids du panneau 12 appliqué à la porte 8.

Le panneau 27 placé dans la zone supérieure de la porte 8, portant les organes de commandes et contrôle du fonctionnement de la machine à laver la vaisselle, est réduit selon l'application de l'invention à une bande de largeur et hauteur remarquablement inférieure par rapport à la largeur correspondante de la machine et à la hauteur (variable entre les limites indiquées) des tiroirs des meubles pour cuisine. Il se prête donc pour être encadré dans un petit panneau ou petit frontal 11, prédisposé par le fabricant de meubles, ayant matériel, couleur et aspect similaires a ceux des meubles, et de hauteur correspondante aux tiroirs des meubles. Ledit petit frontal, dans lequel est formée une petite fenêtre de dimensions correspondantes au panneau 27, est donc introduit autour de ce dernier et fixé à la porte 8 par des vis postérieures, sans aucun problème, en réalisant ainsi la meilleure unification possible de l'aspect de la machine à laver la vaisselle et des meubles dans l'ensemble desquels elle est introduite.

Au panneau 27 est opportunément incorporée une poignée 28 qui permet la manoeuvre de la porte 8 par l'usager et qui est ainsi placée en position particulièrement avantageuse.

Bien entendu, les principes exposés pour la réalisation d'un dispositif pour le montage de panneaux de finition à une machine à laver la vaisselle peuvent être appliqués sur d'autres machines ayant des exigences analogues.

## Revendications

1. Dispositif pour monter des panneaux de finition sur la porte d'une machine à laver la vaisselle, comprenant des moyens à charnières (13-16), chacun avec deux plaques, dont une plaque intérieure (14) peut être fixée à la porte (8) de la machine ou intégrale avec elle et dont l'autre plaque extérieure (16) est destinée à être fixée à un panneau de finition (12), lesdites deux plaques (14, 16) étant reliées entre elles au moyen d'un axe de charnière (13) placé à leur partie supérieure et par des moyens (17-18) de limitation de l'angle d'ouverture réciproque, tels qu'ils n'empêchent pas le déplacement angulaire des plaques (14, 16) l'une par rapport à l'autre dans les limites établies par les moyens de limitation (17-18), caractérisé en ce que lesdits moyens (17-18) de limitation consistent en une tige (17) reliée à la plaque extérieure (16), qui passe à travers la plaque intérieure (14) et se termine par une. tête (18) de limitation de la course; et en ce qu'un ressort de compression (19) et de rappel vers la position de fermeture des moyens à charnières (13-16), est intercalé entre ladite tête de limitation et la plaque intérieure.

2. Dispositif selon la revendication 1, caractérisé en ce que la plaque extérieure (16) présente, du côté destiné à recevoir le panneau de finition (12), des moyens (16', 16") de connexion blocable pour une plaquette de connexion (20) applicable sur le côté intérieure de panneau de finition (12).

3. Dispositif selon la revendication 2, caractérisé en ce que chaque plaquette de connexion (20) présente un crochet supérieur (21), qui peut être inséré dans une ouverture (16') de la plaque extérieure (16), et un boulon inférieur (23) blocable, en agissant du côté intérieur du panneau de finition (12), dans un trou à boutonnière (16") de ladite plaque extérieure (16).

## Patentansprüche

1. Vorrichtung zum Anbringen von Dekorplatten an die Tür einer Geschirrspülmaschine, mit Scharniermittel (13-16) je mit zwei Platten, von denen eine innere platte (14) an die Tür (8) des Maschine befestigt werden or mit dieser Tür einstückig sein kann und eine äußere Platte (16) an einer Dekorplatte (12) angebracht zu werden bestimmt ist, wobei diese beide Platten (14, 16) durch einem in deren oberem Bereich sitzenden Scharnierstift (13) und durch Mittel (17-18) zur Begrenzung des relativen Oeffnungswinkels, welche die gegenseitige Winkelverschiebung der Platten (14, 16) innerhalb der von den Begrenzungsmitteln (17-18) bestimmten Grenzen nicht verhindern, verbunden sind, dadurch gekennzeichnet, daß die Begrenzungsmittel (17-18) aus einem an die äußere Platte (16) angebrachten Schaft (17) bestehen, der die innere Platte (14) durchquert und mit einem Hubbegrenzungskopf (18) endet, und daß eine Druckfeder (19), die die Scharniermittel (13-16) nach der Schließungsstellung rücknimmt, zwischen dem Hubbegrenzungskopf und der inneren Platte zwischengelegt ist.

2. Vorrichtung nach Anspruch 1, dadurch gekennzeichnet, daß die äußere Platte (16), an der die Dekorplatte (12) aufzunehmen bestimmten Seite, mit für einem an die innere Seite der Dekorplatte (12) anbringbaren Anschlußplättchen. (20) bestimmten klemmbaren Verbindungsmitteln (16', 16") versehen ist.

3. Vorrichtung nach Anspruch 2, dadurch gekennzeichnet, daß jedes Anschlußplättchen (20) mit einem oberen in einer Oeffnung (16') der äußeren Platte (16) einsetzbaren Haken (21) und mit einem unteren Schraubenbolzen (23) versehen ist, welcher Schraubenbolzen, aus der inneren Seite der Dekorplatte (12) arbeitend, in einem Langloch (16") der äußeren Platte (16) festklemmbar ist.

## Claims

1. A device for mounting decorative panels on a dishwasher door, comprising hinge means (13-16) having each two plates, whereof an inner plate (14) may be fixed to the door (8) of the machine or may be integral therewith, an outer plate (16) is intended to be fixed to a decorative panel (12), said two plates (14, 16) being connected to one another by a hinge axis (13) arranged on their upper portion, and by means (17-18) for limiting the mutual opening angle, such as not to prevent the angular displacements of the plates (14, 16) the one with respect to the other within the limits fixed by the limitation means (17-18), characterized in that said limitation means (17-18) are formed by a shaft (17) connected to the outer plate (16), traversing the inner plate (14) and ending with a head (18) which limits the stroke, and in that a compression spring (19), aiming to return the hinge means (13-16) to the closure position, is inserted between said limiting head and the inner plate.

2. A device according to Claim 1, characterized in that the outer plate (16) has, on its side intended to receive the decorative panel (12), lockable engagement means (16', 16") for a connection plaque (20) to be applied onto the inner side of the decorative panel (12).

3. A device according to Claim 2, characterized in that each connection plaque (20) has an upper hook (21) which can be inserted into an opening (16') of the outer plate (16), and a lower bolt (23) which can be locked, by acting from the inner side of the decorative panel (12), into a slot (16") of said outer plate (16).
